# EUROPÄISCHE PATENTSCHRIFT

(11) **EP 1 029 204 B1**
(45) Veröffentlichungstag und Bekanntmachung des Hinweises auf die Patenterteilung: **06.03.2002**
(21) Anmeldenummer: 98961068.8
(22) Anmeldetag: 03.11.1998
(51) Int. Cl.: F24F 13/06, F24F 1/01

(54) **Messraum mit Klimaeinrichtung**
Measuring room with air-conditioning device
Salle de mesure avec dispositif de climatisation

(30) Priorität: 06.11.1997 DE 19749094; 06.11.1997 DE 29719586 U
(43) Veröffentlichungstag der Anmeldung: 23.08.2000
(73) Patentinhaber: Nerling Gmbh Systemräume, 71229 Leonberg (DE)
(72) Erfinder: GÖTTE, Klaus, D-71229 Leonberg (DE)
(74) Vertreter: Otte, Peter, Dipl.-Ing.
(86) Internationale Anmeldenummer: DE9803206
(87) Internationale Veröffentlichungsnummer: WO9924761

(56) Entgegenhaltungen:
- WO-A-94/24491
- FR-A- 1 347 152
- GB-A- 2 271 175
- PATENT ABSTRACTS OF JAPAN vol. 009, no. 219 (M-410), 6. September 1985 & JP 60 078242 A (HITACHI SEISAKUSHO KK), 2. Mai 1985

## Beschreibung

Die Erfindung betrifft einen Meßraum enthaltend eine Vorrichtung zur Klimatisierung von Meßräumen umfassend einen Meßraumboden, Meßraumwände und eine Meßraumdecke, wobei wenigstens eine, vorzugsweise über der Meßraumdecke angeordnete Klimaeinrichtung vorgesehen ist, durch welche dem Meßraum über vorzugsweise im Meßraumdeckenbereich angeordnete Zuluftöffnungen klimatisierte Luft zuführbar ist, welche nach Zirkulation in dem Meßraum aus diesem über Abluftöffnungen wieder abführbar und wenigstens teilweise erneut der Klimaeinrichtung zuführbar ist.

Ein Meßraum ist ein Raum oder Teilbereich eines Raumes, in dem festgelegte Anforderungen an die Umgebungsbedingungen, z.B. hinsichtlich zulässiger Temperaturen, Schwingungen, Feuchte und dergleichen erfüllt sein müssen, damit Werte von Meßgrößen mit vorgegebenen Meßunsicherheiten ermittelt werden können. Derartige Meßräume dienen zum einen präziser, reproduzierbarer Messungen, zum anderen aber auch der Bearbeitung beispielsweise von feinmechanischen Werkstücken und dergleichen.

Die Klassifizierung und die Kenngrößen derartiger Meßräume sind in den VDI/VDE-Richtlinien 2627 Blatt 1 dargelegt, auf die insoweit Bezug genommen wird.

Um in derartigen Meßräumen eine Temperaturschichtung zu vermeiden, sind bei bekannten Meßräumen Luftführungseinrichtungen vorgesehen, welche eine Luftzirkulation und Durchluftung des Raumes im Gegenstromprinzip ermöglichen. Ein aus dem Stand der Technik bekannter Messraum mit einer Vorrichtung zur Klimatisierung von Meßräumen ist in Fig. 5 schematisch dargestellt. Wie in Fig. 5 dargestellt ist, umfaßt ein Meßraum 10 einen Meßraumboden 11, Meßraumwände 12 und eine Meßraumdecke 13. In der Meßraumdecke 13 sind Zuluftöffnungen 20 vorgesehen, durch welche klimatisierte Luft, die von einer in Fig. 5 nicht dargestellten Klimaeinrichtung abgegeben wird, dem Meßraum 10 zuführbar ist. Die Zuluftöffnungen 20 sind dabei im wesentlichen über die Meßraumdecke 13 gleichverteilt. Sie verleihen der in den Meßraum strömenden klimatisierten Luft einen Drall, so daß die Luft aus den Zuluftöffnungen 20 spiralförmig zum Meßraumboden 11 strömt. Bei einer derartigen Vorrichtung strömen sehr große Luftmengen pro Zeiteinheit - bis zu dem Sechzigfachen des Meßraumvolumens pro Stunde - in das Innere des Meßraums 10. Die in dem Meßraum umgewälzte klimatisierte Luft wird über (in Fig. 5 nicht dargestellte) Abluftöffnungen wenigstens teilweise der Klimaeinrichtung wieder zugeführt und erneut klimatisiert. Darüber hinaus kann auch wenigstens ein Teil als Fortluft in die Atmosphäre entströmen.

Problematisch bei einer derartigen bekannten Vorrichtung zur Klimatisierung von Meßräumen ist es, daß sehr große Luftmengen durch den Meßraum 10 geführt werden, die zur Aufbereitung große und aufwendige Klimaeinrichtungen erfordern und wahrnehmbare Luftströmungen erzeugen.

Aus der JP-A-60 078 242 geht eine Klimaeinrichtung hervor, welche einem abzukühlenden Raum über Zuluftöffnungen klimatisierte Luft zuführt. Diese Klimaanlage ist beispielsweise unter einer Decke angeordnet. Der größte Teil der klimatisierten Luft wird dem abzukühlenden Raum über Zuluftöffnungen in Horizontalrichtung zugeführt. Ein kleinerer Teil strömt vertikal nach unten. Auch bei einer solchen Klimaeinrichtung können turbulente Strömungen der klimatisierten Luft nicht vermieden werden, die in einem Messraum besonders störend sind, da sie zu Schwankungen der einzustellenden Messraumtemperatur führen.

Aufgabe der Erfindung ist es daher, eine Vorrichtung zur Klimatisierung von Meßräumen der gattungsgemäßen Art derart weiterzubilden, daß eine Umwälzung klimatisierter Luft in dem Meßraum unter Beibehaltung einer präzise einzustellenden Meßraumtemperatur mit möglichst einfachen technischen Mitteln, insbesondere mit möglichst kleinen Klimaeinrichtungen möglich ist.

Diese Aufgabe wird durch einen Meßraum nach Anspruch 1 gelöst.

Die Anordnung von Luftleiteinrichtungen, durch welche die von der Klimaeinrichtung abgegebene klimatisierte Luft in Richtung der Meßraumwände geleitet wird und welche auf die Meßraumwände gerichtete Zuluftöffnungen aufweist, hat den besonders großen Vorteil, daß die von der Klimaeinrichtung abgegebene Luft in laminarer Strömung von der Meßraumdecke im wesentlichen entlang der Meßraumwände zum Meßraumboden strömt und dort nicht nur in dem Meßräum umgewälzt wird und dabei die Wärme der in dem Meßraum befindlichen Luft aufnimmt, sondern zusätzlich auch noch die Wärme der Meßraumwände aufnimmt und abführt. Die Durchflutung des Raumes erfolgt dabei im Gleichstromprinzip.

Aufgrund umfänglicher Versuche hat sich dabei gezeigt, daß bei einer derartigen Führung der Luft in dem Meßraum wesentlich kleinere Umwälzmengen notwendig sind, die nur etwa dem Sechsfachen des Meßraumvolumens pro Stunde entsprechen. Durch diese kleinere Umwälzmenge entstehen weniger Störungen in der Luftströmung, beispielsweise durch Turbulenzen oder dgl..

Was die Anordnung der Abluftöffnungen betrifft, so ist vorzugsweise vorgesehen, daß die wenigstens eine Abluftöffnung so benachbart zu oder als Teil der Luftleiteinrichtung angeordnet ist, daß sie von den Zuluftöffnungen möglichst weit entfernt und den Meßraumwänden dicht benachbart angeordnet ist. Diese Anordnung der Abluftöffnung ermöglicht eine besonders optimale Zirkulation der von der Klimaeinrichtung abgegebenen klimatisierten Luft in dem Meßraum in laminarer Strömung.

Die Ausbildung der Luftleiteinrichtung kann rein prinzipiell auf die unterschiedlichste Art und Weise realisiert sein. Eine insbesondere hinsichtlich ihrer Herstellung und Anordnung in dem Meßraum besonders vorteilhafte Ausführungsform sieht vor, daß die Luftleiteinrichtung wenigstens eine mit Abstand unterhalb der Meßraumdecke angeordnete vorzugsweise ebene Luftleitblende umfaßt, welche auf ihrer der Klimaeinrichtung zugewandten Seite zur Klimaeinrichtung hin abgewinkelt ist und auf ihrer der Klimaeinrichtung abgewandten und wenigstens einer Meßraumwand zugewandten Seite unter Ausbildung der wenigstens einen Zuluftöffnung endet. Durch eine derartige abgewinkelte Luftleitblende wird auf besonders einfache Weise eine laminare Strömung der von der Klimaeinrichtung abgegebenen klimatisierten Luft hin zu den Meßraumwänden ermöglicht.

Eine andere sehr vorteilhafte Ausführungsform sieht vor, daß zwischen dem ebenen Luftleitblech und der Meßraumdecke ein weiteres Luftleitblech angeordnet ist, welches so gebogen ist, daß zusammen mit dem ebenen Luftleitblech ein Luftführungskanal entsteht, der auf seiner der Klimaeinrichtung zugewandten Seite eine Querschnittsverringerung aufweist. Durch diesen Luftführungskanal und insbesondere durch die in ihm angeordnete Verengung wird eine besonders optimale Strömung der die Klimaeinrichtung verlassenden klimatisierten Luft ermöglicht.

Um hierbei eine weitere Optimierung der Strömung in dem Luftführungskanal zu realisieren, ist dabei vorzugsweise vorgesehen, daß in dem ebenen Luftleitblech an seiner dem Luftführungskanal zugewandten Seite eine Mehrzahl von Öffnungen angeordnet sind. Durch diese Nachströmöffnungen wird auf vorteilhafte Weise eine Induktion der Luft von der Rauminnenseite in den von der Klimaeinrichtung abgegebenen temperierten Volumenstrom erreicht. Es tritt hierdurch eine Durchmischung und dadurch ein Temperaturausgleich der durch die Öffnungen einströmenden Luft und der von der Klimaeinrichtung abgegebenen Luft auf. Auf diese Weise wird die dem Meßraum zuzuführende Luft bereits in der Luftleiteinrichtung temperiert.

Was die Gestalt der Luftleitblende betrifft, so wurden bislang noch keine näheren Angaben gemacht. Vorteilhafterweise ist vorgesehen, daß die Luftleitblende unterhalb der Meßraumdecke derart ausgedehnt ist, daß ihre Überdeckungsfläche größer oder gleich der Fläche ist, die von einer in dem Meßraum angeordneten Einrichtung, beispielsweise einer Meßeinrichtung oder einer Bearbeitungsmaschine, überdeckt wird. Auf diese Weise ergibt sich ein optimaler Luftstrom in dem Meßraum.

Weitere Vorteile und Merkmale der Erfindung sind Gegenstand der nachfolgenden Beschreibung einiger Ausführungsbeispiele in Verbindung mit der Zeichnung.

In der Zeichnung zeigen:
- Fig. 1: eine Unteransicht einer von der Erfindung Gebrauch machenden, unterhalb einer Meßraumdeke befestigten Klimaeinrichtung zur Klimatisierung von Meßräumen;
- Fig. 2a: eine detaillierte Unteransicht eines Ausführungsbeispiels eines Meßraumes mit Klimaeinrichtung zur Klimatisierung von Meßräumen;
- Fig. 2b: eine Schnittdarstellung des in Fig. 2a dargestellten Meßraumes;
- Fig. 3a: eine Unteransicht eines weiteren Ausführungsbeispiels eines Meßraumes mit Klimaeinrichtung zur Klimatisierung von Meßräumen;
- Fig. 3b: eine Schnittdarstellung des in Fig. 3a dargestellten Meßraumes;
- Fig. 4: schematisch die Luftführung in einem Meßraum, welche von den in Fig. 2 und Fig. 3 dargestellten Klimaeinrichtung zur Klimatisierung von Meßräumen hervorgerufen wird, und
- Fig. 5: schematisch die Luftführung in einem Meßraum einer aus dem Stand der Technik bekannten Klimaeinrichtung zur Klimatisierung von Meßräumen.

Ein in Fig. 4 schematisch dargestellter Meßraum 10 umfaßt einen Meßraumboden 11, Meßraumwände 12 und eine Meßraumdecke 13.

Oberhalb der Meßraumdecke 13 ist auf an sich bekannte Weise eine Klimaeinrichtung 30 befestigt, durch welche dem Meßraum 10 klimatisierte Luft zuführbar ist, welche in dem Meßraum 10 umgewälzt wird und so einen Temperaturausgleich bewirkt. Wie aus Fig. 4 hervorgeht, ist unterhalb der Klimaeinrichtung 30 eine Luftleiteinrichtung in Form einer Luftleitblende 50 vorgesehen, welche benachbart zu einer im wesentlichen zentral in der Klimaeinrichtung 30 angeordneten Abluftöffnung 60 abgewinkelt ist und auf ihrer der Abluftöffnung 60 abgewandten Seite unter Ausbildung von Zuluftöffnungen 52, die zwischen der Luftleitblende 50 und der Meßraumdeke 13 ausgebildet und den Meßraumwänden 12 zugewandt sind, endet. Durch diese Luftleitblende 50 wird die von der Klimaeinrichtung 30 abgegebene klimatisierte Luft in laminarer Strömung hin zu den Meßraumwänden 12 gelenkt, an welchen sie nach unten strömt und im Bereich des Meßraumbodens 11 umgelenkt wird, um dann wieder durch die Abluftöffnung 60 in die Klimaeinrichtung 30 zu strömen, in der sie erneut aufbereitet, beispielsweise abgekühlt, entstaubt und gereinigt wird, bevor sie wieder über die Luftleitblende 50 dem Meßraum 10 zugeführt wird. Die in laminarer Strömung an den Meßraumwänden vorbeiströmende Luft nimmt aus dem Meßraum und insbesondere auch von den Meßraumwänden Wärme auf und führt sie der Klimaeinrichtung 30 zu. Gerade hierdurch wird auf optimale Weise eine präzise einzustellende Meßraumtemperatur erzielt.

Ein erstes Ausführungsbeispiel einer Vorrichtung zur Klimatisierung von Meßräumen ist detailliert in Fig. 2a,b dargestellt. Wie aus Fig. 2b hervorgeht, ist die Luftleitblende 50 durch Abstandselemente 51 an Deckenträgerelementen 70 befestigt, an welchen auch die Klimaeinrichtung 30 befestigt ist. Die Klimaeinrichtung 30 weist - wie bereits oben erwähnt - eine zentrale Abluftöffnung 60 auf sowie an ihren dem Meßraum 10 zugewandten unteren Enden Luftaustrittsöffnungen 31, durch welche klimatisierte Luft in den durch die Luftleitblende 50 gebildeten Luftleitkanal einströmen kann.

Das in Fig. 3a,b dargestellte Ausführungsbeispiel unterscheidet sich von dem in Fig. 2 dargestellten dadurch, daß jeweils zwischen der im wesentlichen ebenen Luftleitblende 50 und der Meßraumdecke 13 eine weitere Luftleitblende 80 angeordnet ist, welche zweifach so abgewinkelt ist, daß sich zusammen mit der ebenen Luftleitblende 50 ein Luftführungskanal 87 ergibt, der auf seiner der Klimaeinrichtung 30 zugewandten Seite eine Querschnittsverringerung 83 aufweist, die zu einer Strömung der aus der Klimaeinrichtung 30 austretenden klimatisierten Luft mit höherer Geschwindigkeit führt. An diese Verjüngung 83 anschließend öffnet sich der Luftführungskanal 87 hin zu den Zuluftöffnungen 52, die zwischen der ebenen Luftleitblende 50 und der Meßraumdecke 13 ausgebildet sind, trichterförmig. In diesem trichterförmigen Bereich weist die ebene Luftleitblende 50 Öffnungen 57 auf, welche die Strömung der klimatisierten Luft in dem Luftführungskanal 87 dadurch optimieren, daß durch sie einströmende Luft mit der in dem Luftführungskanal 87 strömenden Luft vermischt wird. Hierdurch tritt ein Temperaturausgleich der in dem Luftführungskanal 87 strömenden Luft auf. Das Einströmen durch die Öffnungen 57 ermöglicht auf diese Weise bereits eine Termperierung, meistens eine Erwärmung der in dem Luftführungskanal 87 strömenden Luft.

Auch bei der in Fig. 3 dargestellten Vorrichtung strömt die klimatisierte Luft entlang der Meßraumwände 12 zum Meßraumboden 11 hin, wird dort umgelenkt und durch die Abluftöffnung 60 der Klimaeinrichtung 30 zugeführt, in welcher die so umgewälzte Luft klimatisiert, entstaubt oder auf ähnliche Weise aufbereitet wird.

Wie insbesondere aus Fig. 1 hervorgeht, weist die Luftleitblende 50 der Vorrichtung zur Klimatisierung von Meßräumen die Gestalt einer die Klimaeinrichtung 30 umgebenden Fläche auf, in welcher die Abluftöffnung 60 angeordnet ist. Hierdurch wird auf einfache Weise ermöglicht, daß die Zuluftöffnungen 52 von der Abluftöffnung 60, möglichst weit entfernt angeordnet sind, wodurch die Umwälzung der Luft in dem Meßraum vorteilhaft verläuft.

Die unterhalb der Meßraumdecke 13 angeordnete Luftleitblende 50 ist dabei so ausgedehnt, daß ihre Überdeckungsfläche größer oder gleich ist als die Fläche, die eine in dem Meßraum 10 angeordneten Meßeinrichtung, Bearbeitungsmaschine oder dgl. überdeckt.

Um auch eine Erwärmung der aus den Zuluftöffnungen 52 auströmenden Luft zu erreichen, kann vorgesehen sein, daß zwischen der Meßraumdecke 13 und der Luftleitblende 50 eine Heizeinrichtung angeordnet ist, die vorzugsweise an der Luftleitblende 50 befestigt ist. Durch diese Heizeinrichtung wird eine Erwärmung der dem Meßraum über die Luftleitblende 50 zugeführten Luft ermöglicht.

## Patentansprüche

1. Meßraum, umfassend einen Meßraumboden (11), Meßraumwände (12) und eine Meßraumdecke (13), wobei wenigstens eine, vorzugsweise über der Meßraumdecke (13) angeordnete Klimaeinrichtung (30) zur Klimatisierung von Meßräumen (10) vorgesehen ist, durch welche dem Meßraum (10) über vorzugsweise im Meßraumdeckenbereich angeordnete Zuluftöffnungen (52) klimatisierte Luft zuführbar ist, welche nach Zirkulation in dem Meßraum (10) aus diesem über wenigstens eine Abluftöffnung (60) wieder abführbar und wenigstens teilweise erneut der Klimaeinrichtung (30) zuführbar ist, **dadurch gekennzeichnet, daß** unterhalb der Meßraumdecke (13) eine Luftleiteinrichtung angeordnet ist, welche wenigstens eine auf die Meßraumwände (12) gerichtete Zuluftöffnung (52) aufweist, und durch welche die von der Klimaeinrichtung (30) abgegebene klimatisierte Luft soweit in Richtung der Meßraumwände (12) geleitet wird, daß diese dort nach unten strömt.

2. Meßraum nach Anspruch 1, **dadurch gekennzeichnet, daß** die wenigstens eine Abluftöffnung (60) so benachbart zu oder als Teil der Luftleiteinrichtung angeordnet ist, daß sie von den Zuluftöffnungen (52) möglichst weit entfernt ist.

3. Meßraum nach Anspruch 1 oder 2, **dadurch gekennzeichnet, daß** die Luftleiteinrichtung wenigstens eine mit Abstand unterhalb der Meßraumdecke (13) angeordnete, vorzugsweise ebene Luftleitblende (50) umfaßt, welche auf ihrer der Klimaeinrichtung (30) zugewandten Seite zur Klimaeinrichtung (30) hin abgewinkelt ist und auf ihrer der Klimaeinrichtung (30) abgewandten und wenigstens einer Meßraumwand (12) zugewandten Seite unter Ausbildung der wenigstens einen Zuluftöffnung (52) endet.

4. Meßraum nach Anspruch 3, **dadurch gekennzeichnet, daß** zwischen der ebenen Luftleitblende (50) und der Meßraumdecke (13) eine weitere Luftleitblende (80) angeordnet ist, welche so gebogen ist, daß zusammen mit der vorzugsweise ebenen Luftleitblende (50) ein Luftführungskanal (82) entsteht, der auf seiner der Klimaeinrichtung (30) zugewandten Seite eine Querschnittsverringerung (83) aufweist.

5. Meßraum nach Anspruch 4, **dadurch gekennzeichnet, daß** in der ebenen Luftleitblende an ihrer dem Luftführungskanal (82) zugewandten Seite eine Mehrzahl von Öffnungen angeordnet sind.

6. Meßraum nach einem der Ansprüche 3 - 5, dadurch gekennzeichent, daß zwischen der Luftleitblende (50) und der Meßraumdecke (13) bzw. der weiteren Luftleitblende (80) eine vorzugsweise an der Luftleitblende (50) befestigte Heizeinrichtung angeordnet ist.

7. Meßraum nach einem der Ansprüche 3 bis 6, **dadurch gekennzeichnet, daß** die Luftleitblende (50) unterhalb der Meßraumdecke (13) derart ausgedehnt ist, daß ihre Überdeckungsfläche größer oder gleich ist als die Fläche, die von einer in dem Meßraum angeordneten Meßeinrichtung, Bearbeitungsmaschine und dergleichen überdeckt wird.

## Claims

1. A measuring room comprising a measuring-room floor (11), measuring-room walls (12) and a measuring-room ceiling (13), at least one air-conditioning device (30) being provided, preferably arranged above the measuring-room ceiling (13), to air-condition measuring rooms (10), by means of which air-conditioning device (30), air-conditioned air is able to be supplied to the measuring room (10) via incoming-air openings (52) preferably arranged in the region of the measuring-room ceiling, which air-conditioned air is able via at least one outgoing-air opening (60) to be removed again from the measuring room (10) after circulation therein and supplied at least in part to the air-conditioning device (30) once again, **characterised in that** an air-deflection device is arranged below the measuring-room ceiling (13), has at least one incoming-air opening (52) directed at the measuring-room walls (12) and deflects the air-conditioned air, given out by the air-conditioning device (30), to such an extent in the direction of the measuring-room walls (12) that this air flows downwards at these walls (12).

2. A measuring room according to Claim 1, **characterised in that** the at least one outgoing-air opening (60) is arranged adjacent to or as part of the air-deflection device in such a manner that it is as remote as possible from the incoming-air openings (52).

3. A measuring room according to Claim I or 2, **characterised in that** the air-deflection device comprises at least one air-deflection baffle (50), arranged at a distance below the measuring-room ceiling (13) and preferably plane, which at the side thereof facing the air-conditioning device (30) is bent towards the air-conditioning device (30) and which at the side thereof remote from the air-conditioning device (30) and facing at least one measuring-room wall (12) ends in the formation of the at least one incoming-air opening (52).

4. A measuring room according to Claim 3, **characterised in that** another air-deflection baffle (80) is arranged between the plane air-deflection baffle (50) and the measuring-room ceiling (13), this air-deflection baffle (80) being bent such that together with the preferably plane air-deflection baffle (50) it forms an air-guiding channel (82) having a decrease (83) in cross-sectional area at the side thereof facing the air-conditioning device (30).

5. A measuring room according to Claim 4, **characterised in that** a plurality of openings are arranged in the plane air-deflection baffle, at the side thereof facing the air-guiding channel (82).

6. A measuring room according to any one of Claims 3 - 5, **characterised in that** a heating device, preferably secured to the air-deflection baffle (50), is arranged between the air-deflection baffle (50) and the measuring-room ceiling (13) or the additional air-deflection baffle (80) as the case may be.

7. A measuring room according to any one of Claims 3 to 6, **characterised in that** the air-deflection baffle (50) extends underneath the measuring-room ceiling (13) such that the area it covers is larger than or the same as the area covered by a measuring device, shaping machine and the like arranged in the measuring room.

## Revendications

1. Salle de mesure comprenant un sol (11), des parois (12) et un plafond (13) avec, de préférence au-dessus du plafond (13), au moins un dispositif de climatisation (30) de salles de mesure (10), par lequel peut être envoyé dans la salle de mesure (10), à travers des ouvertures d'amenée (52) situées de préférence au plafond, de l'air climatisé qui après avoir circulé dans la salle de mesure (10) peut en être extrait à travers d'au moins une ouverture de sortie d'air (60) et ramené, au moins en partie, au dispositif de climatisation (30),
**caractérisée en ce que**
en dessous du plafond (13) de la salle de mesure se trouve un dispositif de guidage d'air, présentant au moins une ouverture d'amenée d'air (52) dirigée vers les parois (12) de la salle de mesure, et par lequel l'air climatisé fourni par le dispositif de climatisation (30) chemine en direction des parois (12) de la salle et là, s'écoule vers le bas.

2. Salle de mesure selon la revendication 1,
**caractérisée en ce que**
la (les) ouverture(s) de sortie d'air (60) est (sont) proches(s) du dispositif de guidage d'air ou en fait (font) partie, de manière à être éloignée(s) le plus possible des ouvertures (52) d'amenée d'air.

3. Salle de mesure selon les revendications 1 ou 2,
**caractérisée en ce que**
le dispositif de guidage d'air comprend au moins un écran déflecteur d'air (50) de préférence plan, disposé sous le plafond (13) à une certaine distance de celui-ci, et qui, sur son côté tourné vers le dispositif de climatisation (30) est coudé en direction de ce dispositif (30), tandis que sur son côté tournant le dos au dispositif de climatisation (30) et sur son côté tourné vers au moins une paroi (12) de la salle, il se termine en formant au moins une ouverture d'amenée d'air (52).

4. Salle de mesure selon les revendications 3,
**caractérisée en ce que**
entre le déflecteur d'air (50) plan et le plafond (13) de la salle est monté un autre écran déflecteur d'air (80) recourbé de manière à créer avec le déflecteur plan (50) un canal de guidage d'air (82) qui présente, sur son côté situé vers le dispositif de climatisation (30) une réduction de section (83).

5. Salle de mesure selon la revendication 4,
**caractérisée en ce que**
le déflecteur d'air plan, sur sa face tournée vers le canal de guidage d'air (82) est percé d'un certain nombre d'ouvertures.

6. Salle de mesure selon l'une quelconque des revendications 3 à 5,
**caractérisée en ce que**
entre le déflecteur d'air (50), et le plafond (13) ou l'autre déflecteur d'air (80), est monté un dispositif de chauffage fixé de préférence au déflecteur (50).

7. Salle de mesure selon l'une quelconque des revendications 3 à 6,
**caractérisée en ce que**
le déflecteur d'air (50) s'étend en dessous du plafond (13) de manière que sa surface de couverture soit au moins égale à la surface qui est recouverte par un dispositif de mesure, une machine d'usinage ou similaire installée dans la pièce de mesure.
